# EUROPÄISCHE PATENTSCHRIFT

(11) **EP 1 683 900 B1**
(45) Veröffentlichungstag und Bekanntmachung des Hinweises auf die Patenterteilung: **27.02.2008**
(21) Anmeldenummer: 05001082.6
(22) Anmeldetag: 20.01.2005
(51) Int. Cl.: D04B 1/24

(54) **Verfahren zur Herstellung von Ripp-Gestrick-Sektionen**
Method of making rib-knit sections
Procédé pour obtenir des parties en mailles double face

(43) Veröffentlichungstag der Anmeldung: 26.07.2006
(73) Patentinhaber: H. Stoll GmbH & Co. KG, 72760 Reutlingen (DE)
(72) Erfinder: Schmidt, Henning, 72770 Reutlingen (DE); Collura, Francesco, 70806 Kornwestheim (DE)
(74) Vertreter: Kohler Schmid Möbus

(56) Entgegenhaltungen:
- EP-A- 1 055 754
- EP-A- 1 148 161

## Beschreibung

Die Erfindung betrifft ein Verfahren zur Herstellung von Ripp-Gestrick-Sektionen an Schlauch-Rund-Fertiggestricken auf einer Flachstrickmaschine mit mindestens zwei sich gegenüberliegenden Nadelbetten, wobei zur Herstellung der Rechtsmaschen auf der Sichtseite der Ripp-Gestrick-Sektionen der ersten Gestrickebene auf dem ersten Nadelbett mit allen Nadeln einer Nadelgruppe zur Bildung der Rechtsmaschen Maschen gebildet und zur Herstellung der Linksmaschen auf der Sichtseite der Ripp-Gestrick-Sektionen auf dem zweiten Nadelbett mit jeder zweiten freien Nadel zwischen den Maschen für die zweite Gestrickebene tragenden Nadeln Maschen gebildet werden und die Herstellung der Rechts- und Linksmaschen für die zweite Gestrickebene in analoger Weise mit Nadeln des zweiten und ersten Nadelbetts durchgeführt wird.

Ein solches Verfahren ist aus der EP 148 161 A2 der Anmelderin zur Herstellung von Schlauch-Rund-Fertiggestricken bekannt. Mit diesem bekannten Verfahren ist es möglich, ohne die Verwendung eines dritten und eines vierten Nadelbetts Schlauch-Rund-Fertiggestricke herzustellen, bei denen im Glattgestrickbereich jede Nadel Maschen bilden muss und Muster bedingt auf jeder Gestrickseite linke und rechte Maschen sein müssen.

Während sich das bekannte Verfahren zum Ziel gesetzt hat, einzelne, vertikal begrenzte Ripp-Sektionen in regelmäßigen 1:1- oder 2:2-Mustern in einem Gestrickstück herzustellen, eignet sich das bekannte Verfahren noch nicht, in Form gestrickte Kleidungsstücke herzustellen, die beliebig breite Rippen aufweisen, die sich auch vom Gestrickanfang bis zum Gestrickende, vertikal verlaufend erstrecken können.

Der vorliegenden Erfindung liegt die Aufgabe zu Grunde, das bekannte Verfahren derart weiterzubilden, dass mit ihm auch Schlauch-Rund-Fertiggestricke mit Ripp-Gestrick-Sektionen hergestellt werden können, die im Bereich dieser Ripp-Gestrick-Sektionen in Form gestrickt sind, also Bereiche insbesondere mit einer Maschenminderung aufweisen. Ein Verfahren dieser Art wird in der EP-A-1 055 754 A2 der Anmelderin beschrieben.

Erfindungsgemäß wird die Aufgabe mit einem Verfahren der eingangs genannten Art erfindungsgemäß dadurch gelöst, dass zur Minderung des Schlauch-Rund-Fertiggestricks in der Ripp-Gestrick-Sektion die Maschen einer Linksmaschengruppe an der linken und rechten Seite der ersten und zweiten Gestrickebene auf benachbarte Nadeln unmittelbar anschließend an die innen liegend benachbarte Rechtsmaschengruppe umgehängt, dann zu den Maschen der innen liegend benachbarten Rechtsmaschengruppe dazu gehängt werden, während die außen liegend benachbarte Rechtsmaschengruppe ebenfalls um eine entsprechende Anzahl von Nadeln nach innen gehängt wird, dann Maschenreihen für die erste und zweite Gestrickebene gebildet und dann die Maschen der außen liegenden Rechtsmaschengruppe auf die Nadeln der innen liegenden Rechtsmaschengruppe umgehängt werden, sodass das Schlauch-Rund-Fertiggestrick an der linken und rechten Seite jeder Gestrickebene um eine Rippe, d. h. um eine Linksmaschengruppe und eine Rechtsmaschengruppe gemindert worden ist.

Mit dem erfindungsgemäßen Verfahren sind somit Schlauch-Rund-Fertiggestricke mit längs verlaufenden Rippen herstellbar, bei denen eine Minderung durchgeführt werden muss. Auch eine Maschenzunahme ist bei dem erfindungsgemäßen Verfahren selbstverständlich möglich, wobei hierzu Standardverfahren angewendet werden können. Unter Anwendung des erfindungsgemäßen Verfahrens entstehen somit Gestrickstücke, beispielsweise Pullover mit einer Rippenstruktur, die das Aussehen von auf Flachstrickmaschinen mit vier Nadelbetten hergestellten Gestrickstücken haben und sich auch genauso wie diese anfühlen. Zweibettige Flachstrickmaschinen sind jedoch kostengünstiger als vierbettige Maschinen und daher auch weiter verbreitet.

Das erfindungsgemäße Verfahren ergibt eine gleichmäßige Maschenoptik, da die Minderung immer um eine vollständige Rippenbreite erfolgt.

Das Umhängen der Linksmaschen und Rechtsmaschen auf die Nadeln der innen liegend benachbarten Rechtsmaschengruppe kann mithilfe von Transfervorrichtungen erfolgen. Dabei können als Transfervorrichtungen separat von den Nadeln gelagerte und antreibbare Transferelemente eingesetzt werden. Es ist jedoch auch möglich, als Transfervorrichtungen Schieber von Schiebernadeln einzusetzen, wobei die Schieber zwei blattförmige Federelemente aufweisen, die den Haken der Schiebernadeln seitlich umfassen. Die Verwendung von separaten Transferelementen hat den Vorteil, dass die Umhängeoperationen insgesamt schneller durchgeführt werden können als bei Verwendung von Maschinen mit Spezial-Schiebernadeln, bei denen ein Umhängen von Maschen nur jeweils auf eine Nadel des gegenüberliegenden Nadelbetts möglich ist.

Das Umhängen der zu mindernden Linksmaschen auf benachbarte Nadeln zur innen liegend benachbarten Rechtsmaschengruppe kann ebenfalls mithilfe der Transfervorrichtungen vorgenommen werden. Eine andere Möglichkeit besteht darin, diese Umhängeoperationen mithilfe von Nadeln des gegenüberliegenden Nadelbetts vorzunehmen.

Nachfolgend wird ein erfindungsgemäßes Gestrick sowie bevorzugte Verfahren zu seiner Herstellung anhand der Zeichnung näher erläutert.

Es zeigen:
- Fig. 1: eine schematische Ansicht eines Pullovers mit Ripp-Gestrick-Musterung;
- Fig. 2: einen Maschenverlauf zur Herstellung einer Ripp-Gestrick-Sektion mit 3:3-Ripp-Charakteristik;
- Fig. 3: einen Maschenverlauf zur Minderung einer Ripp-Gestrick-Sektion;
- Fig. 4: einen Maschenverlauf zur Minderung einer Ripp-Gestrick-Sektion nach einer zweiten Verfahrensvariante.

In Fig. 1 ist ein Pullover 1 mit Ripp-Gestrick-Musterung dargestellt, der als Schlauch-Rund-Fertiggestrick auf einer Flachstrickmaschine mit zwei sich gegenüberliegenden Nadelbetten und Umhängeeinrichtungen sowie Transfervorrichtungen gebildet wird. Im dargestellten Beispiel verläuft das Rippenmuster am Rumpf 2, am rechten Ärmel 3 und am linken Ärmel 4 jeweils von der Start-Strickreihe bis zur letzten Strickreihe. Entsprechend dem erfindungsgemäßen Verfahren werden die Rechtsmaschengruppen 21, 31, 41 auf dem Nadelbett der Sichtseite mit jeder der aufeinander folgenden Nadeln gebildet. Die Linksmaschengruppen 22, 32, 42 werden auf dem Nadelbett, das dem Nadelbett der Sichtseite gegenüberliegt, mit nur jeder zweiten Nadel gebildet. Soll beispielsweise ein Ripp-Gestrick mit der Optik einer 3:3-Ripp-Musterung entstehen, so werden die Rechtsmaschen mit Nadelgruppen von drei Nadeln gebildet, in der jede Nadel strickt, und die Linksmaschen mit Nadelgruppen von sechs Nadeln, in denen nur jede zweite Nadel strickt. Die Rippen-Struktur kann beliebig gewählt werden, wobei die Anzahl der Rechtsmaschen und die Anzahl der Linksmaschen dieselbe oder unterschiedlich sein kann. Die Anzahl der Rechtsmaschen ist dabei identisch mit der dafür benötigten Anzahl von Nadeln. Für die Anzahl an Linksmaschen wird die doppelte Anzahl an Nadeln benötigt.

Im dargestellten Beispiel wird beim Pullover 1 in der Sektion A das Rumpf-Gestrick mit einer Zunahmetechnik entsprechend dem Stand der Technik verbreitert. In einer Sektion B wird das Rumpf-Gestrick mit einer Minderungstechnik entsprechend der Erfindung geschmälert. Die Verbindungslinien 6 und 6' des rechten und linken Ärmels 3, 4 mit dem Rumpf 2 sind im dargestellten Beispiel schräg verlaufend. Der Halsausschnitt 5 ist als Rundhalsausschnitt ausgebildet.

Die Figuren 2.1 bis 2.3 zeigen den Maschenverlauf zur Herstellung des Ripp-Gestrick-Pullovers aus Fig. 1 mit 3:3-Rippen in einem Bereich ohne Maschenzunahme oder Minderung.

In Reihe R1 werden die Maschen der Linksmaschengruppen der hinteren Gestrickseite auf ihre gegenüberliegenden Nadeln umgehängt. Anschließend werden in Reihe R2 die Gruppen der Links- und Rechtsmaschen der hinteren Gestrickseite auf dem vorderen und hinteren Nadelbett gebildet. Danach werden in Reihe R3 die Linksmaschengruppen der hinteren Gestrickseite auf die Nadeln ihres Maschenverbandes zurückgehängt. Reihe R03 zeigt nun den Maschenverband der hinteren Gestrickseite, nachdem eine Maschenreihe gebildet wurde. Die Rechtsmaschengruppen umfassen drei Nadeln: von links nach rechts sind dies die Nadeln 1-2-3, 10-11-12, 19-20-21, 28-29-30, 37-38-39. Die Linksmaschengruppen umfassen sechs Nadeln, von denen nur jede zweite Maschen bildet. Von links nach rechts sind dies die Nadeln 5-7-9, 14-16-18, 23-25-27, 32-34-36. In den Reihen R4 bis R6 wird nun das Vorbereiten und Bilden einer Maschenreihe für die vordere Gestrickseite gezeigt. In Reihe R4 werden die Maschen der Linksmaschengruppen der vorderen Gestrickseite auf ihre gegenüberliegenden Nadeln umgehängt und anschließend in Reihe R5 die Gruppen der Links- und Rechtsmaschen der vorderen Gestrickseite auf dem vorderen und hinteren Nadelbett gebildet. Anschließend werden in Reihe R6 die Linksmaschengruppen der vorderen Gestrickseite auf die Nadeln ihres Maschenverbandes zurückgehängt. Reihe R06 zeigt den Maschenverband der vorderen Gestrickseite, nachdem eine Maschenreihe gebildet wurde. Die Nadelgruppen der Rechts- und Linksmaschen sind identisch mit der hinteren Gestrickseite (R03). Im Gegensatz zur Reihe R03 werden die Linksmaschen mit den Nadeln 4-6-8, 13-15-17, 22-24-26, 31-33-35 gebildet.

Der Strickablauf R1 bis R3 und R4 bis R6 wird solange wiederholt, bis die Anzahl der Strickreihen gebildet ist, welche für das jeweilige Gestrickstück benötigt wird.

Die hier gewählte Darstellung des Gestrickablaufs entspricht einer Strickmaschine, mit der bei einer Schlittenbewegung eine Strickreihe gebildet werden kann. Es ist selbst verständlich, dass bei mehrsystemigen Maschinen die einzelnen dargestellten Strickreihen zusammengefasst werden können.

Die Figuren 3.1 bis 3.8 zeigen nun den Minderungsvorgang an der linken und rechten Vorder- und Rückseite des Pullovers 1 aus Fig. 1 in der Sektion B nach einem ersten erfindungsgemäßen Verfahren.

Bei den als Vorbereitung für den eigentlichen Minderungsvorgang benötigten Umhängeoperationen der Linksmaschen geschieht der Maschentransfer von Nadel zu Nadel (R1 bis R7). Beim eigentlichen Minderungsvorgang geschieht der Maschentransfer von Nadel zu einem Transferelement zu einer Nadel (R8 bis R11, R18 bis R21).

In Reihe R1 werden die Linksmaschen des an der Minderung beteiligten Ripp-Bereichs der linken Vorderseite und der rechten Rückseite des Gestricks auf ihre gegenüberliegenden Nadeln umgehängt. Anschließend wird in Reihe R2 das hintere Nadelbett um eine Nadel nach rechts versetzt. Die innersten Linksmaschen werden auf ihre gegenüberliegenden Nadeln umgehängt (8 nach 9, 32 nach 31). Danach wird in Reihe R3 das hintere Nadelbett um eine weitere Nadel nach rechts versetzt. Die jetzt zu den innersten Linksmaschen gewordenen Maschen werden auf ihre gegenüberliegenden Nadeln umgehängt (6 nach 8, 34 nach 32). In Reihe R4 wird das hintere Nadelbett erneut um eine Nadel nach rechts versetzt. Die letzten Linksmaschen werden auf ihre gegenüberliegenden Nadeln umgehängt (4 nach 7, 36 nach 33). In Reihe R5 ist das hintere Nadelbett in seine Grundposition gebracht worden. Die äußersten Linksmaschen des an der Minderung beteiligten Ripp-Bereichs der linken Rückseite und der rechten Vorderseite des Gestricks werden auf ihre gegenüberliegenden Nadeln umgehängt. Danach wird das hintere Nadelbett um eine Nadel nach links versetzt, und die zu den äußersten Linksmaschen gewordenen Maschen der linken Rückseite und der rechten Vorderseite werden auf ihre gegenüberliegenden Nadeln umgehängt (7 nach 6, 33 nach 34), bevor in Reihe R7 das hintere Nadelbett um weitere zwei Nadeln nach links versetzt wird und die beiden Linksmaschen der linken Rückseite und der rechten Vorderseite des Gestricks auf ihre gegenüberliegenden Nadeln umgehängt werden (5 nach 7, 6 nach 8, 34 nach 32, 35 nach 33).

Reihe R07 zeigt die Situation, in der die für die eigentliche Minderung des Ripp-Bereichs benötigen Maschenumhänge-Abläufe der Linksmaschen abgeschlossen sind. Die an der Ripp-Minderung beteiligten Linksmaschen der linken und rechten Gestrickrückseite befinden sich auf den Nadeln 7-8-9 und 31-32-33 des hinteren Nadelbetts und somit direkt neben einer Rechtsmaschengruppe. Die an der Ripp-Minderung beteiligten Linksmaschen der linken und rechten Gestrickvorderseite befinden sich auf den Nadeln 7-8-9 und 31-32-33 des vorderen Nadelbetts und somit direkt neben einer Rechtsmaschengruppe.

In Reihe R8 wird das hintere Nadelbett in seine Grundposition gebracht. Die Links- und Rechtsmaschen des am Minderungsvorgang beteiligten Ripp-Bereichs der rechten Vorderseite und der linken Rückseite des Gestricks werden von den Nadeln auf zugehörige Transferelemente übergeben (31-32-33, 37-38-39, 1-2-3, 7-8-9). Dann wird in Reihe R9 das hintere Nadelbett und die hinteren Transferelemente um drei Nadeln nach links versetzt. Die sich auf den Transferelementen befindenden Maschen der rechten Vorderseite und der linken Rückseite des Gestricks werden auf ihre Nadeln im vorderen und hinteren Nadelbett umgehängt (28-29-30, 34-35-36, 4-5-6, 10-11-12). Dadurch sind die am Minderungsvorgang beteiligten Linksmaschen auf die Nadeln ihrer zur Gestrickmitte hin benachbarten Rechtsmaschen dazu gehängt worden. In Reihe R10 werden die Links- und Rechtsmaschen des am Minderungsvorgang beteiligten Ripp-Bereichs der linken Vorderseite und der rechten Rückseite des Gestricks von den Nadeln auf ihre zugehörigen Transferelemente übergeben (1-2-3, 7-8-9, 31-32-33, 37-38-39). Anschließend werden das hintere Nadelbett und die hinteren Transferelemente in ihrer Grundposition gebracht. Die sich auf den Transferelementen befindenden Maschen der linken Vorderseite und der rechten Rückseite des Gestricks werden auf ihre Nadeln im vorderen und hinteren Nadelbett umgehängt (4-5-6, 10-11-12, 28-29-30, 34-35-36). Dadurch sind die am Minderungsvorgang beteiligten Linksmaschen auf die Nadeln ihrer innen liegend benachbarten Rechtsmaschen dazu gehängt worden (Reihe R11). In Reihe R12 werden die Maschen der Linksmaschengruppen der hinteren Gestrickseite auf ihre gegenüberliegenden Nadeln umgehängt, bevor in Reihe R13 für die hintere Gestrickseite die erste Maschenreihe nach dem Minderungsvorgang der Linksmaschen des Ripp-Bereichs auf dem vorderen und hinteren Nadelbett gebildet wird. In Reihe R14 werden die Linksmaschengruppen der hinteren Gestrickseite auf die Nadeln ihres Maschenverbandes zurückgehängt und in Reihe R15 die Maschen der Linksmaschengruppen der vorderen Gestrickseite auf ihre gegenüberliegenden Nadeln umgehängt. In Reihe R16 wird für die vordere Gestrickseite die erste Maschenreihe nach dem Minderungsvorgang der Linksmaschen des Ripp-Bereichs auf dem vorderen und hinteren Nadelbett gebildet, bevor in Reihe R17 die Linksmaschengruppen der vorderen Gestrickseite auf die Nadeln ihres Maschenverbandes zurückgehängt werden. Anschließend werden die Rechtsmaschen des am Minderungsvorgang beteiligten Ripp-Bereichs der rechten Vorderseite und der linken Rückseite des Gestricks von den Nadeln auf ihre zugehörigen Transferelemente übergeben (Reihe R18). In Reihe R19 werden das hintere Nadelbett und die hinteren Transferelemente um sechs Nadeln nach links versetzt. Die sich auf den Transferelementen befindenden Maschen der rechten Vorderseite und der linken Rückseite des Gestricks werden auf ihre Nadeln im vorderen und hinteren Nadelbett umgehängt (28-29-30, 10-11-12). Dadurch sind die am Minderungsvorgang beteiligten Rechtsmaschen auf die Nadeln ihrer zur Gestrickmitte hin benachbarten Rechtsmaschen dazu gehängt worden. In Reihe R20 werden die Rechtsmaschen des am Minderungsvorgang beteiligten Ripp-Bereichs der linken Vorderseite und der rechten Rückseite des Gestricks von den Nadeln auf ihre zugehörigen Transferelemente übergeben (4-5-6, 34-35-36). Anschließend werden in Reihe R21 das hintere Nadelbett und die hinteren Transferelemente in ihre Grundposition gebracht. Die sich auf den Transferelementen befindenden Maschen der linken Vorderseite und der rechten Rückseite des Gestricks werden auf ihre Nadeln im vorderen und hinteren Nadelbett umgehängt (10-11-12, 28-29-30). Dadurch sind die am Minderungsvorgang beteiligten Rechtsmaschen auf die Nadeln ihrer innen liegend benachbarten Rechtsmaschen dazu gehängt worden. Das komplette Gestrickstück ist an der linken und rechten Vorderseite sowie an der linken und rechten Rückseite um je einen Ripp-Bereich (drei Links- und drei Rechtsmaschen) gemindert worden.

Die Figuren 4.1 bis 4.4 zeigen eine weitere Variante eines erfindungsgemäßen Verfahrens zur Minderung von Schlauch-Rund-Fertiggestricken mit Ripp-Struktur. Bei den als Vorbereitung für den eigentlichen Ripp-Minderungsvorgang nötigten Umhängeoperationen der Linksmaschen geschieht bei dieser Verfahrensvariante der Maschentransfer von Nadel zu Transferelement zu Nadel. Der eigentliche Ripp-Minderungsvorgang ist identisch zu dem in den Figuren 3.1 bis 3.8 (R8 bis R11 und R18 bis R21) beschriebenen.

In Reihe R1 werden die zum Gestrickrand hin mittleren und äußersten Linksmaschen des an der Minderung beteiligten Ripp-Bereichs der rechten Vorderseite und der linken Rückseite des Gestricks von den Nadeln auf ihre zugehörigen Transferelemente übergeben (33 bis 35, 5 bis 7). Anschließend erfolgt in Reihe R2 der Versatz der hinteren Transferelemente um eine Nadel nach links und der vorderen Transferelemente um eine Nadel nach rechts. Die sich auf den Transferelementen befindenden Linksmaschen der rechten Vorderseite und der linken Rückseite des Gestricks werden auf ihre Nadeln im vorderen und hinteren Nadelbett umgehängt (32 bis 34, 6 bis 8). In Reihe R3 werden die vorderen und hinteren Transferelemente in ihre Grundposition gebracht. Die äußersten Linksmaschen des an der Minderung beteiligten Ripp-Bereichs der rechten Vorderseite und der linken Rückseite des Gestricks werden von den Nadeln auf ihre zugehörigen Transferelemente übergeben (34, 6). In Reihe R4 erfolgt ein Versatz der hinteren Transferelemente um eine Nadel nach links und der vorderen Transferelemente um eine Nadel nach rechts. Die sich auf den Transferelementen befindenden Linksmaschen der rechten Vorderseite und der linken Rückseite des Gestricks werden auf ihre Nadeln im vorderen und hinteren Nadelbett umgehängt (33, 7). Danach werden in Reihe R5 die vorderen und hinteren Transferelemente wieder in ihre Grundposition gebracht. Alle Linksmaschen des an der Minderung beteiligten Ripp-Bereichs der linken Vorderseite und der rechten Rückseite des Gestricks werden von den Nadeln auf ihre zugehörigen Transferelemente übergeben (4-6-8, 32-34-36). In Reihe R6 erfolgt ein Versatz der hinteren Transferelemente um eine Nadel nach rechts und der vorderen Transferelemente um eine Nadel nach links. Die sich auf den Transferelementen befindenden Linksmaschen der linken Vorderseite und der rechten Rückseite des Gestricks werden auf ihre Nadeln im vorderen und hinteren Nadelbett umgehängt (5-7-9, 31-33-35). Anschließend werden die vorderen und hinteren Transferelemente wieder in ihre Grundposition gebracht (Reihe R7). Die zum Gestrickrand hin mittleren und äußersten Linksmaschen des an der Minderung beteiligten Ripp-Bereichs der linken Vorderseite und rechten Rückseite des Gestricks werden von den Nadeln auf ihre zugehörigen Transferelemente übergeben (5 bis 7, 33 bis 35). In Reihe R8 werden die hinteren Transferelemente um eine Nadel nach rechts und die vorderen Transferelemente um eine Nadel nach links versetzt. Die sich auf den Transferelementen befindenden Linksmaschen der linken Vorderseite und der rechten Rückseite des Gestricks werden anschließend auf ihre Nadeln im vorderen und hinteren Nadelbett umgehängt (6 bis 8, 32 bis 34). Anschließend werden in Reihe R9 die vorderen und hinteren Transferelemente wieder in ihre Grundposition gebracht. Die zum Gestrickrand hin äußersten Linksmaschen des an der Minderung beteiligten Ripp-Bereichs der linken Vorderseite und der rechten Rückseite des Gestricks werden von den Nadeln auf ihre zugehörigen Transferelemente übergeben (6, 34). In Reihe R10 werden die sich auf den Transferelementen befindenden Linksmaschen der linken Vorderseite und der rechten Rückseite des Gestricks auf ihre Nadeln im vorderen und hinteren Nadelbett umgehängt (7, 33).

Reihe R010 zeigt die Situation nach Abschluss der für die eigentliche Minderung des Ripp-Bereichs benötigten vorbereitenden Maschenumhängeoperationen der Linksmaschen. Die an der Ripp-Minderung beteiligten Linksmaschen der linken und rechten Gestrickrückseite befinden sich auf den Nadeln 7-8-9 und 31-32-33 des hinteren Nadelbetts und somit direkt neben einer Rechtsmaschengruppe. Die an der Ripp-Minderung beteiligten Linksmaschen der linken und rechten Gestrickvorderseite befinden sich auf den Nadeln 7-8-9 und 31-32-33 des vorderen Nadelbetts und somit ebenfalls direkt neben einer Rechtsmaschengruppe.

Anschließend kann nun der in den Fig. 3.1 bis 3.8 beschriebene Minderungsvorgang (R8 bis R11 und R18 bis R21) durchgeführt werden.

## Patentansprüche

1. Verfahren zur Herstellung (2,3,4) von Ripp-Gestrick-Sektionen an Schlauch-Rund-Fertiggestrickenlauf einer Flachstrickmaschine mit mindestens zwei sich gegenüberliegenden Nadelbetten (V,H), wobei zur Herstellung der Rechtsmaschen (21,31,41) auf der Sichtseite der ersten Gestrickebene auf dem ersten Nadelbett (V) mit allen Nadeln einer Nadelgruppe (1,2,3;10,11,12;19,20,21;28,29,30;37,38,39) zur Bildung der Rechtsmaschen (21,31,41) Maschen gebildet und zur Herstellung der Linksmaschen (22,32,42) auf der Sichtseite der Ripp-Gestrick-Sektionen auf dem zweiten Nadelbett (H) mit jeder zweiten freien Nadel (5,7,9;11,16,18;23,25,27;32,34,36) zwischen den Maschen für die zweite Gestrickebene tragenden Nadeln (4,6,8;13,15,17;22,24,26;31,33,35) Maschen gebildet werden und die Herstellung der Rechts- und Linksmaschen (21,22,31,32,41,42) für die zweite Gestrickebene in analoger Weise mit Nadeln des zweiten (H) und ersten Nadelbetts (V) durchgeführt wird, **dadurch gekennzeichnet, dass** zur Minderung des Schlauch-Rund-Fertiggestricks (2,3,4) in einer Ripp-Gestrick-Sektion die Maschen einer Linksmaschengruppe (22,32,42) an der linken und rechten Seite der ersten und zweiten Gestrickebene auf benachbarte Nadeln (7,8,9;31,32,33) unmittelbar anschließend an die innen liegend benachbarte Rechtsmaschengruppe (21,31,41) umgehängt, dann zu den Maschen der innen liegend benachbarten Rechtsmaschengruppe (21,31,41) dazu gehängt werden, während die außen liegend benachbarte Rechtsmaschengruppe (21,31,41) ebenfalls um eine entsprechende Anzahl von Nadeln nach innen gehängt wird, dann Maschenreihen für die erste und zweite Gestrickebene gestrickt werden und anschließend die Maschen der außen liegenden Rechtsmaschengruppe (21,31,41) auf die Nadeln (10,11,12) der innen liegenden Rechtsmaschengruppe (21,31,41) umgehängt werden, sodass das Schlauch-Rund-Fertiggestrick an der linken und rechten Seite jeder Gestrickebene um eine Rippe, bestehend aus einer Linksmaschengruppe (22,32,42) und einer Rechtsmaschengruppe (21,31,41) gemindert worden ist.

2. Verfahren nach Anspruch 1, **dadurch gekennzeichnet, dass** das Umhängen der Linksmaschen (22,32,42) und Rechtsmaschen (21,31,41) auf die Nadeln (10,11,12) der innen liegend benachbarten Rechtsmaschengruppe (21,31,41) mithilfe von Transfervorrichtungen erfolgt.

3. Verfahren nach Anspruch 2, **dadurch gekennzeichnet, dass** als Transfervorrichtungen separat von den Nadeln gelagerte Transferelemente eingesetzt werden.

4. Verfahren nach Anspruch 2, **dadurch gekennzeichnet, dass** als Transfervorrichtungen Schieber von Schiebernadeln eingesetzt werden, wobei die Schieber zwei plattenförmige Federelemente aufweisen, die den Haken der Schiebernadeln seitlich umfassen.

5. Verfahren nach einem der Ansprüche 1 bis 4, **dadurch gekennzeichnet, dass** das Umhängen der zu mindernden Linksmaschen (22,32,42) auf benachbarte Nadeln (7,8,9;31,32,33) zur innen liegend benachbarten Rechtsmaschengruppe (21,31,41) mithilfe von Transfervorrichtungen vorgenommen wird.

6. Verfahren nach einem der Ansprüche 1 bis 4, **dadurch gekennzeichnet, dass** das Umhängen der zu mindernden Linksmaschen (22,32,42) auf benachbarte Nadeln (7,8,9;31,32,33) zur innen liegend benachbarten Rechtsmaschengruppe (21,31,41) mithilfe von Nadeln (4,5,6,7,8) des gegenüberliegenden Nadelbetts (H) vorgenommen wird.

## Claims

1. Method for producing rib knit sections on tubular-round ready-made knitwear (2, 3, 4) on a flat knitting machine having at least two opposing needle beds (V, H), to produce the knit stitches (21, 31, 41) on the visible side of the first knit fabric plane on the first needle bed (V), stitches being formed using all the needles of a needle group (1, 2, 3; 10, 11, 12; 19, 20, 21; 28, 29, 30; 37, 38, 39) to form the knit stitches (21, 31, 41) and to produce the purl stitches (22, 32, 42) on the visible side of the rib knit sections on the second needle bed (H), stitches being formed using every second free needle (5, 7, 9; 14, 16, 18; 23, 25, 27; 32, 34, 36) between the needles (4, 6, 8; 13, 15, 17; 22, 24, 26; 31, 33, 35) carrying stitches for the second knit fabric plane and the knit and purl stitches (21, 22, 31, 32, 41, 42) being produced for the second knit fabric plane analogously using needles of the second needle bed (H) and first needle bed (V), **characterised in that** to decrease the tubular-round ready-made knitwear (2, 3, 4) in a rib knit section, the stitches of a purl stitch group (22, 32, 42) on the left-hand side and right-hand side of the first and second knit fabric plane are transferred onto adjacent needles (7, 8, 9; 31, 32, 33) immediately following the inner lying adjacent knit stitch group (21,31,41), are then looped onto the stitches of the inner lying adjacent knit stitch group (21, 31, 41), while the outer lying adjacent knit stitch group (21, 31, 41) is also looped inwards around a corresponding number of needles, rows of stitches are then knitted for the first and second knit fabric plane and the stitches of the outer lying knit stitch group (21, 31, 41) are then transferred onto the needles (10, 11, 12) of the inner lying knit stitch group (21, 31, 41), so that the tubular-round ready-made knitwear has been decreased on the left-hand and right-band sides of each knit fabric plane by one rib, consisting of a purl stitch group (22, 32, 42) and a knit stitch group (21, 31, 41).

2. Method according to claim 1, **characterised in that** the purl stitches (22, 32, 42) and knit stitches (21, 31, 41) are transferred onto the needles (10, 11, 12) of the inner lying adjacent knit stitch group (21, 31, 41) using transfer devices.

3. Method according to claim 2, **characterised in that** transfer elements mounted separately from the needles are used as transfer devices.

4. Method according to claim 2, **characterised in that** slides of slide needles are used as transfer devices, the slides having two plate-shaped spring elements laterally encompassing the hook of the slide needles.

5. Method according to any one of claims 1 to 4, **characterised in that** the purl stitches (22, 32, 42) to be decreased are transferred onto adjacent needles (7, 8, 9; 31, 32, 33) to the inner lying adjacent knit stitch group (21,31,41) using transfer devices.

6. Method according to any one of claims 1 to 4, **characterised in that** the purl stitches (22, 32, 42) to be decreased are transferred onto adjacent needles (7, 8, 9; 31, 32, 33) to the inner lying adjacent knit stitch group (21, 31, 41) using needles (4, 5, 6, 7, 8) of the opposing needled bed (H).

## Revendications

1. Procédé pour produire des sections de tricot à côtes sur des tricots finis ronds et tubulaires (2, 3, 4) sur une machine à tricoter rectiligne comportant au moins deux fontures (V, H) qui se font face, d'après lequel pour produire les mailles endroit (21, 31, 41) sur le côté visible du premier plan de tricot on forme des mailles sur la première fonture (V) à l'aide de toutes les aiguilles d'un groupe d'aiguilles (1, 2, 3 ; 10, 11, 12 ; 19, 20, 21 ; 28, 29, 30 ; 37, 38, 39) pour former les mailles endroit (21, 31, 41) et pour produire les mailles envers (22, 32, 42) sur le côté visible des sections de tricot à côtes on forme des mailles sur la deuxième fonture (H) à chaque fois à l'aide d'une aiguille libre (5, 7, 9 ; 14, 16, 18 ; 23, 25, 26 ; 32, 34, 36) sur deux entre les aiguilles (4, 6, 8 ; 13, 15, 17 ; 22, 24, 26 ; 31, 33, 35) qui portent les mailles pour le deuxième plan de tricot et on produit les mailles endroit et les mailles envers (21, 22 ; 31, 32 ; 61, 62) pour le deuxième plan de tricot de façon comparable à l'aide d'aiguilles de la deuxième (H) et de la première (V) fonture,
**caractérisé en ce que**, pour diminuer le tricot fini rond et tubulaire (2, 3, 4) dans une section de tricot à côtes, les mailles d'un groupe de mailles envers (22, 32, 42) sont transportées sur le côté gauche et sur le côté droit du premier et du deuxième plan de tricot sur des aiguilles (7, 8, 9 ; 31, 32, 33) immédiatement après sur les groupes de mailles endroit (21, 31, 41) voisines situées à l'intérieur, puis sont ajoutées aux mailles du groupe de mailles endroit (21, 31, 41) voisin situé à l'intérieur tandis que le groupe de mailles endroit (21, 31, 41) voisin situé à l'extérieur est également déplacé vers l'intérieur d'un nombre correspondant d'aiguilles, puis on tricote les rangs de mailles pour le premier et pour le deuxième plan de tricot et les mailles du groupe de mailles endroit (21, 31, 41) voisin situé à l'extérieur sont ensuite transportées sur les aiguilles (10, 11, 12) du groupe de mailles endroit (21, 31, 41) voisin situé à l'intérieur, de sorte que le tricot fini rond et tubulaire a été diminué d'une côte sur le côté gauche et sur le côté droit de chaque plan de tricot, cette côte étant un groupe de mailles envers (22, 32, 42) et un groupe de mailles endroit (21, 31, 41).

2. Procédé selon la revendication 1, **caractérisé en ce que** ce sont des dispositifs de transfert qui passent les mailles envers (22, 32, 42) et les mailles endroit (21, 31, 41) sur les aiguilles (10, 11, 12) du groupe de mailles endroit (21, 31, 41) voisin situé vers l'intérieur.

3. Procédé selon la revendication 2, **caractérisé en ce que** des éléments de transfert montés à part des aiguilles servent de dispositifs de transfert.

4. Procédé selon la revendication 2, **caractérisé en ce que** des pousse-aiguilles d'aiguilles glissantes servent de dispositifs de transfert, les pousse-aiguilles comportent deux éléments élastiques, en forme de plaque, qui entourent latéralement le crochet des aiguilles glissantes.

5. Procédé selon l'une des revendications 1 à 4, **caractérisé en ce que** ce sont des dispositifs de transfert qui passent les mailles envers (22, 32, 42) à diminuer sur des aiguilles (7, 8, 9 ; 31, 32, 33) voisines du groupe de mailles endroit (21, 31, 41) voisin situé vers l'intérieur.

6. Procédé selon l'une des revendications 1 à 4, **caractérisé en ce que** ce sont des aiguilles (4, 5, 6, 7, 8) de la fonture (H) opposée qui passent les mailles envers (22, 32, 42) à diminuer sur des aiguilles (7, 8, 9 ; 31, 32, 33) voisines du groupe de mailles endroit (21, 31, 41) voisin situé vers l'intérieur.
